# EUROPÄISCHE PATENTSCHRIFT

(11) **EP 0 477 253 B1**
(45) Veröffentlichungstag und Bekanntmachung des Hinweises auf die Patenterteilung: **11.08.1993**
(21) Anmeldenummer: 90909564.8
(22) Anmeldetag: 13.06.1990
(51) Int. Cl.: B23B 51/04, B28D 1/14

(54) **HOHLBOHRER**
HOLLOW DRILL
FLEURET CREUX

(30) Priorität: 14.06.1989 AT 1450/89
(43) Veröffentlichungstag der Anmeldung: 01.04.1992
(73) Patentinhaber: Tyrolit Schleifmittelwerke Swarovski KG, 6130 Schwaz (AT)
(72) Erfinder: HAUSBERGER, Peter, A-6240 Radfeld 150 (AT); EGGER, Franz, A-6134 Vomp (AT)
(74) Vertreter: Torggler, Paul, Dr.
(86) Internationale Anmeldenummer: AT9000061
(87) Internationale Veröffentlichungsnummer: WO9015683

(56) Entgegenhaltungen:
- EP-A- 378 964
- EP-A- 0 280 835
- DE-A- 2 311 258
- DE-A- 3 029 101
- DE-C- 2 031 094
- DE-C- 3 409 199
- GB-A- 2 052 325
- GB-B- 935 030
- GB-B- 1 465 363
- Derwent's abstract no. C11 23 D/10, SU 745701 publ. week 8110 (TSESARKII A A)
- Derwent's abstract no. 88-76 087/11, SU 1328211 publ. week 8811 (AS UKR HARD MATERIALS).

## Beschreibung

Die Erfindung bezieht sich auf einen Hohlbohrer mit einem Trägerrohr, das mit abrasiven Teilen versehen ist, die vorzugsweise Diamant als Schleifkorn und ein metallisches Bindemittel aufweisen, wobei Führungselemente aus Hartmetall für die seitliche Führung des Hohlbohrers vorgesehen sind (siehe zum Beispiel DE-C-2031094).

Hohlbohrer finden im Bauwesen weitverbreitete Verwendung. Öffnungen in Wänden oder Böden, die früher durch Meißelarbeit erhalten wurden, werden nun mit derartigen Hohlbohrern gebohrt. Beispiele dafür sind Öffnungen für Steckdosen und Schalter aber auch durchgehenden Bohrungen zum Verlegen von Installationsrohren und Kabeln sowie Lüftungsleitungen. Weiters können mittels nebeneinander angeordneter Bohrungen größere Durchbrüche geschaffen werden.

Bohrer mit einem kleineren Durchmesser sind im allgemeinen mit einem durchgehenden Schneidring versehen, während Hohlbohrer mit größerem Durchmesser an ihrem Umfang einen Schnittring beschreibende Schneidsegmente aufweisen. In beiden Fällen arbeitet der Hohlbohrer einen ringförmigen Schnitt in das zu bearbeitende Material (Ziegel, Beton, etc.), wobei im Unterschied zu früheren Verfahren aus dem Bearbeitungsgut ein sogenannter Bohrkern ausgeschnitten wird.

Der Schneidring oder die Schneidsegmente gleiten während des Bohrens mit ihrem Außenmantel an der Wandung des Bohrloches entlang, wodurch eine Führung des Hohlbohrers gegeben sein soll. Diese Führung ist jedoch aufgrund des Verschleißes des Schneidringes bzw. der Schneidsegmente nur bei neuen Hohlbohrern gegeben. So kann es einmal dazu kommen, daß die mit einem Hohlbohrer hergestellten Bohrlöcher unterschiedliche Durchmesser aufweisen oder daß die Bohrer in der Wand oder der Decke nicht exakt gerade verlaufen. Insbesondere bei langen Bohrstrecken neigen die Hohlbohrer zum seitlichen Verlaufen, da die Schneidfähigkeit des Hohlbohrers unterschiedlich sein kann.

Aufgabe der Erfindung ist es, einen Hohlbohrer der eingangs erwähnten Art zu schaffen, der eine gute Kalibrierhaltigkeit der herzustellenden Bohrlöcher gewährleistet. Das heißt, die mit dem Hohlbohrer gebohrten Bohrlöcher sollen auch nach längerer Einsatzzeit des Werkzeuges exakt gleiche Durchmesser aufweisen und sie sollen auch bei tiefen Bohrlöchern gerade verlaufen.

Dies wird erfindungsgemäß dadurch erreicht, daß die abrasiven Teile einen vor dem Trägerrohr befindlichen Schneidring bilden, und daß zwischen dem Trägerrohr und dem Schneidring ein als Kalibrierring ausgebildeter Stahlring angeordnet ist, der über mindestens einen Teil seiner Höhe und einem Teil seines Umfanges gleichen Außendurchmesser wie der Schneidring aufweist.

Der Stahlring ist härter bzw. verschleißfester als der gesinterte Schneidring und schützt diesen daher an der Außenseite. Dadurch kommt es zu einer besseren Laufgenauigkeit.

Vorteilhaft ist vorgesehen, daß der Stahlring aus härtbarem Stahl oder einer hochfesten Legierung besteht, und daß der Stahlring auf das Trägerrohr aufgelötet oder aufgeschweißt ist. Durch dieses Ausführungsbeispiel wird erzielt, daß der härtbare Stahlring beim Auflöten bzw. Aufschweißen auf das Trägerrohr eine Aufhärtung erreicht.

Eine andere Methode den Stahlring noch härter und verschleißfester zu machen besteht darin, den Stahlring am Außenmantel mit einer vorzugsweise galvanisch aufgetragenen Schichte Schleifkorn zu versehen. Das Schleifkorn, in den meisten Fällen Diamantkorn, ist feiner als das Korn im eigentlichen Schneidring oder in den Schneidsegmenten, wird jedoch vorteilhaft in höherer Konzentration aufgetragen.

Ein weiteres Ausführungsbeispiel der Erfindung sieht vor, daß in den Stahlring am Außendurchmesser Hartmetallplättchen oder dergleichen eingesetzt sind.

Ein vorteilhaftes Ausführungsbeispiel der Erfindung sieht vor, daß der Schneidring bzw. die Schneidsegmente auf den Stahlring aufgesintert werden bzw. sind.

Zum Bohren tieferer Löcher ist vorteilhaft vorgesehen, daß der Stahlring am Außenmantel mit mehreren in axialer Richtung verlaufenden Führungsstegen versehen ist oder daß der Stahlring am Außenmantel mit mindestens einem wendelförmig verlaufenden Führungssteg versehen ist. Die Langen Führungsstege verhindern ein seitliches Verlaufen des Bohrers.

Ein weiteres Ausführungsbeispiel der Erfindung sieht vor, daß der Stahlring Durchbrechungen aufweist, die den Durchfluß von Kühlwasser gestatten.

Besonders gute Kühlergebnisse wurden dadurch erzielt, daß der Schneidring mit einem schrägen Kühlschlitz versehen ist, dessen Neigung der Steigung des Führungssteges angepaßt ist.

Nachfolgend wird ein Ausführungsbeispiel anhand der Fig. der beiliegenden Zeichnungen eingehend beschrieben:

Fig. 1 zeigt ein schematisch gehaltenes Schaubild eines erfindungsgemäßen Hohlbohrers mit Schneidsegmenten, die Fig. 2 zeigt ein schematisch gehaltenes Schaubild eines erfindungsgemäßen Hohlbohrers mit einem Schneidring, die Fig. 3 zeigt einen Axialschnitt durch einen erfindungsgemäßen Hohlbohrer, die Fig. 4 zeigt eine Draufsicht auf einen erfindungsgemäßen Stahlring und die Fig. 5 und 6 zeigen Schaubilder zweier weiterer Ausführungsbeispiele eines erfindungsgemäßen Hohlbohrers.

Der erfindungsgemäße Hohlbohrer besteht aus einem Trägerrohr 1, einem Stahlring 2 und Schneidsegmenten 3 oder einem Schneidring 4.

Die Schneidsegmente 3 und der Schneidring 4 werden gesintert, wobei als Schleifkorn im allgemeinen Diamant zum Einsatz kommt und als Bindemittel Kobalt, das in Pulverform in die Schleifmischung eingebracht wird.

Der Schneidring 4 ist mit Kühlschlitzen 5 versehen, die den ungehinderten Durchlauf von Kühlflüssigkeit aus dem Inneren des Hohlbohrers heraus nach außen gestatten.

Die Schneidsegmente 3 bzw. der Schleifring 4 sind auf den Stahlring 2 aufgesintert. Der Stahlring 2 ist, wie insbesondere aus der Fig. 3 ersichtlich, als Kalibrierring ausgebildet und weist einen Mantelabschnitt 6 mit gleichem Durchmesser wie der Schleifring 4 bzw. der von den Schneidsegmenten 3 gebildete Schnittring auf.

Der Durchmesser des Mantels 6 des Stahlringes 2 und des Schleifringes 4 ist um ein Maß 2a größer als der Durchmesser DR des Trägerrohres. Dadurch wird einerseits verhindert, daß das Trägerrohr 1 an der Gesteinswandung schleift während gleichzeitig die gute Führung für den Hohlbohrer gewährleistet ist.

Die Abriebfestigkeit des Stahlringes 2 kann wie bereits erwähnt auf verschiedene Arten verbessert werden.

So ist es möglich für den Stahlring 2 einen härtbaren Stahl, beispielsweise 15NiCᵣ₁₄ zu wählen. Dieser Stahl wird, wenn der Stahlring 2 auf das Trägerrohr 1 aufgelötet wird, gehärtet.

Weiters kann der Stahlring 2 auf seinem Mantelabschnitt 6 mit einer aufgalvanisierten Schichte 7 aus feinem Schleifkorn versehen sein.

Eine weitere Möglichkeit, den Abrieb des Stahlringes 2 zu vermindern und daher die Einsatzdauer des Werkzeuges zu verlängern ist es, am Mantel 6 des Stahlringes über den Umfang verteilt Hartmetallplättchen und/oder Diamanten einzusetzen, wobei im letzteren Fall die Diamanten größer als die Diamanten in der Schleifschichte des Schneidringes 4 bzw. der Schneidsegmente 3 gewählt werden.

In den Ausführungsbeispielen nach den Fig. 5 und 6 ist der Stahlring 2 im Verhältnis zum Durchmesser relativ lange ausgebildet, wodurch die Führung während des Bohrens bei tiefen Bohrlöchern verbessert wird.

Der Stahlring 2 weist im Ausführungsbeispiel nach der Fig. 5 axial verlaufende Führungsstege 8 auf, wobei diese Führungsstege den Außendurchmesser des Stahlringes 2 bestimmen, der wiederum gleich wie der Außendurchmesser DS des Schneidringes 4 ist.

Im Ausführungsbeispiel nach der Fig. 6 ist der Stahlring 2 mit einem wendelförmig verlaufenden Führungssteg 9 versehen. Der Schneidring 4 weist schräg verlaufende Kühlschlitze 5 auf, wobei die Neigung α der Kühlschlitze 5 der Steigung des wendelförmigen Führungssteges 9 entspricht.

Damit der Stahlring 2 den Durchfluß der Kühlflüssigkeit nicht behindert, kann dieser,wie in der Fig. 4 gezeigt, mit Durchbrechungen 10 versehen sein, die den Durchfluß der Kühlflüssigkeit gestatten.

Als Trägerrohr wird im allgemeinen ein nahtloses Präzisionsstahlrohr verwendet.

## Patentansprüche

1. Hohlbohrer mit einem Trägerrohr (1), das mit abrasiven Teilen (3) versehen ist, die vorzugsweise Diamant als Schleifkorn und ein metallisches Bindemittel aufweisen, wobei Führungselemente aus Hartmetall für die seitliche Führung des Hohlbohrers vorgesehen sind, dadurch gekennzeichnet, daß die abrasiven Teile einen vor dem Trägerrohr (1) befindlichen Schneidring (4) bilden, und daß zwischen dem Trägerrohr (1) und dem Schneidring (4) ein als Kalibrierring ausgebildeter Stahlring (2) angeordnet ist, der über mindestens einen Teil seiner Höhe und einem Teil seines Umfanges gleichen Außendurchmesser wie der Schneidring (4) aufweist.

2. Hohlbohrer nach Anspruch 1, dadurch gekennzeichnet, daß der Stahlring (2) aus härtbarem Stahl oder einer hochfesten Legierung besteht.

3. Hohlbohrer nach Anspruch 2, dadurch gekennzeichnet, daß der Stahlring (2) auf das Trägerrohr (1) aufgelötet ist.

4. Hohlbohrer nach Anspruch 1 und/oder 2, dadurch gekennzeichnet, daß der Schneidring (4) bzw. die Schneidsegmente (3) auf den Stahlring (2) aufgesintert ist bzw. sind.

5. Hohlbohrer nach mindestens einem der Ansprüche 1 bis 4, dadurch gekennzeichnet, daß in den Stahlring (2) am Außendurchmesser Hartmetallplättchen od. dgl. eingesetzt sind.

6. Hohlbohrer nach Anspruch 1, dadurch gekennzeichnet, daß der Stahlring (2) am Umfang mit einer Verschleißschutzschicht (7) versehen ist.

7. Hohlbohrer nach Anspruch 6, dadurch gekennzeichnet, daß die Verschleißschutzschicht (7) von galvanisch aufgetragenem Schleifkorn, vorzugsweise Diamant, gebildet wird.

8. Hohlbohrer nach Anspruch 1, dadurch gekennzeichnet, daß das auf den Stahlring (2) aufgetragene Schleifkorn kleiner als das Schleifkorn des Schneidringes (4) bzw. der Schneidsegmente (3) ist, die Schichte (7) des Stahlringes (2) jedoch eine höhere Schleifkornkonzentration als der Schneidring (4) bzw. die Schneidsegmente (3) aufweist.

9. Hohlbohrer nach mindestens einem der Ansprüche 1 bis 8, dadurch gekennzeichnet, daß der Stahlring (2) Durchbrechungen (10) aufweist, die den Durchfluß von Kühlwasser gestatten.

10. Hohlbohrer nach mindestens einem der Ansprüche 1 bis 9, dadurch gekennzeichnet, daß der Stahlring (2) am Außenmantel mit mehreren in axialer Richtung verlaufenden Führungsstegen (8) mit gleichem ⌀ wie der Schneidring (4) versehen ist.

11. Hohlbohrer nach mindestens einem der Ansprüche 1 bis 10, dadurch gekennzeichnet, daß der Stahlring (2) am Außenmantel mit mindestens einem wendelförmig verlaufenden Führungssteg (9) versehen ist.

12. Hohlbohrer nach Anspruch 11, dadurch gekennzeichnet, daß der Schneidring (4) mit einem schrägen Kühlschlitz (5) versehen ist, dessen Neigung (α) der Steigung des Führungssteges (9) angepaßt ist.

## Claims

1. A hollow drill comprising a carrier tube (1) which is provided with abrasive portions (3) which preferably have diamond as abrasive grain and a metallic binding agent, wherein there are provided guide elements of hard metal for laterally guiding the hollow drill, characterised in that the abrasive portions form a cutting ring (4) which is disposed in front of the carrier tube (1) and that arranged between the carrier tube (1) and the cutting ring (4) is a steel ring (2) which is in the form of a calibration ring and which over at least a part of its height and a part of its periphery has the same outside diameter as the cutting ring (4).

2. A hollow drill according to claim 1 characterised in that the steel ring (2) comprises hardenable steel or a high-strength alloy.

3. A hollow drill according to claim 2 characterised in that the steel ring (2) is soldered or brazed on to the carrier ring (1).

4. A hollow drill according to claim 1 and/or claim 2 characterised in that the cutting ring (4) or the cutting segments (3) is or are sintered on to the steel ring (2).

5. A hollow drill according to at least one of claims 1 to 4 characterised in that hard metal plate portions or the like are fitted into the steel ring (2) at the outside diameter.

6. A hollow drill according to claim 1 characterised in that the steel ring (2) is provided at its periphery with a wear-resistant layer (7).

7. A hollow drill according to claim 6 characterised in that the wear-resistant layer (7) is formed by galvanically applied abrasive grain, preferably diamond.

8. A hollow drill according to claim 1 characterised in that the abrasive grain applied to the steel ring (2) is smaller than the abrasive grain of the cutting ring (4) or the cutting segments (3), but the layer (7) of the steel ring (2) has a higher concentration of abrasive grain than the cutting ring (4) or the cutting segments (3).

9. A hollow drill according to at least one of claims 1 to 8 characterised in that the steel ring (2) has openings (10) which permit the through flow of cooling water.

10. A hollow drill according to at least one of claims 1 to 9 characterised in that the steel ring (2) is provided at its outside peripheral surface with a plurality of guide lands (8) extending in the axial direction, of the same ⌀ as the cutting ring (4).

11. A hollow drill according to at least one of claims 1 to 10 characterised in that the steel ring (2) is provided at the outside peripheral surface with at least one helically extending guide land (9).

12. A hollow drill according to claim 11 characterised in that the cutting ring (4) is provided with an inclined cooling slot (5) whose inclination (α) is matched to the pitch of the guide land (9).

## Revendications

1. Mèche creuse comprenant un tube de support (1) qui comporte des parties abrasives (3) qui comprennent de préférence un grain abrasif constitué de diamant et un liant métallique, des éléments de guidage en métal dur étant prévus pour le guidage latéral de la mèche creuse, caractérisée en ce que les parties abrasives forment un anneau de coupe (4) se trouvant devant le tube de support (1) et en ce qu'une bague d'acier (2) conformée en bague de calibrage est disposée entre le tube de support (1) et l'anneau de coupe (4), cette bague d'acier ayant sur au moins une partie de sa hauteur et une partie de sa circonférence le même diamètre extérieur que l'anneau de coupe (4).

2. Mèche creuse selon la revendication 1, caractérisée en ce que la bague d'acier (2) est en acier trempé ou en un alliage à grande résistance.

3. Mèche creuse selon la revendication 2, caractérisée en ce que la bague d'acier (2) est soudée sur le tube de support (1).

4. Mèche creuse selon la revendication 1 et/ou 2, caractérisée en ce que l'anneau de coupe (4) ou les segments de coupe (3) est ou sont rapporté(s) par frittage sur la bague d'acier (2).

5. Mèche creuse selon au moins l'une des revendications 1 à 4, caractérisée en ce que des plaquettes de métal dur ou analogues sont montées sur le diamètre extérieur dans la bague d'acier (2).

6. Mèche creuse selon la revendication 1, caractérisée en ce que la bague d'acier (2) comporte à la circonférence une couche (7) de protection contre l'usure.

7. Mèche creuse selon la revendication 6, caractérisée en ce que la couche (7) de protection contre l'usure est formée d'un grain abrasif déposé par électrolyse, de préférence de diamant.

8. Mèche creuse selon la revendication 1, caractérisée en ce que le grain abrasif déposé sur la bague d'acier (2) est plus petit que le grain abrasif de l'anneau de coupe (4) ou des segments de coupe (3), mais la couche (7) de la bague d'acier (2) a une concentration en grain abrasif supérieure à celle de l'anneau de coupe (4) ou des segments de coupe (3).

9. Mèche creuse selon l'une au moins des revendications 1 à 8, caractérisée en ce que la bague d'acier (2) comporte des passages (10) permettant la circulation d'eau de refroidissement.

10. Mèche creuse selon l'une au moins des revendications 1 à 9, caractérisée en ce que la bague d'acier (2) comporte sur l'enveloppe extérieure plusieurs nervures de guidage (8) orientées en direction axiale et ayant le même diamètre que l'anneau de coupe (4).

11. Mèche creuse selon au moins l'une des revendications 1 à 10, caractérisée en ce que la bague d'acier (2) comporte sur l'enveloppe extérieure au moins une nervure en hélice de guidage (9).

12. Mèche creuse selon la revendication 11, caractérisée en ce que l'anneau de coupe (4) comporte une fente oblique de refroidissement (5) dont l'inclinaison (α) est adaptée au pas de la nervure de guidage (9).
